# EUROPÄISCHE PATENTSCHRIFT

(11) **EP 1 329 598 B1**
(45) Veröffentlichungstag und Bekanntmachung des Hinweises auf die Patenterteilung: **27.12.2006**
(21) Anmeldenummer: 02026221.8
(22) Anmeldetag: 26.11.2002
(51) Int. Cl.: F01M 13/00, F01M 13/04

(54) **Druckregelventil zur Kurbelgehäuseentlüftung einer Verbrennungskraftmaschine**
Pressure regulating valve for a crankcase ventilating system
Soupape régulatrice de pression pour un systeme de dégasage d'un moteur à combustion interne

(30) Priorität: 18.01.2002 DE 10201823
(43) Veröffentlichungstag der Anmeldung: 23.07.2003
(73) Patentinhaber: ROBERT BOSCH GMBH, 70442 Stuttgart (DE)
(72) Erfinder: Hezel, Bruno, 70565 Stuttgart (DE)
(74) Vertreter: Hörschler, Wolfram Johannes

(56) Entgegenhaltungen:
- WO-A-98/15723
- DE-A- 19 700 733
- DE-A- 19 746 763
- FR-A- 2 826 691
- US-A- 5 090 393

## Beschreibung

### Technisches Gebiet

Verbrennungskraftmaschinen umfassen in der Regel eine Kurbelgehäusentlüftung, die mit einem Druckregelventil ausgestattet ist. Das Druckregelventil umfaßt eine verformbare Membran aus einem Elastomermaterial. Das Druckregelventil dient als Entlüftungsventil und hat die Aufgabe, den Innendruck im Kurbelgehäuse auf einem voreinstellbaren Niveau möglichst konstant zu halten. Dies ist erforderlich, um die Dichtheit der Verbrennungskraftmaschine gegen Austritt von Motoröl nach außen hin zu gewährleisten.

### Stand der Technik

DE 196 42 219 A1 hat eine Ölabscheidevorrichtung in Kompaktbauweise zum Gegenstand. Diese wird insbesondere an Verbrennungskraftmaschinen von Kraftfahrzeugen eingesetzt und dient der Abscheidung von Öl aus einem Öl-Gas-Gemisch. In einem Gehäuse ist ein Ölabscheideelement angeordnet, welches als eine mindestens eine, vorzugsweise mehrere Umgänge aufweisende Wendel ausgebildet ist. Die die Umgänge aufweisende Wendel umfaßt zusätzliche Strukturen zur Ölabscheidung, wobei die Wendel einen Zentralraum umschließt. Die zusätzlichen Strukturen sind als Strömungsrippen ausgebildet.

DE 100 08 227 A1 hat eine Vorrichtung mit einer Membrananordnung zum Gegenstand. Es sind ein erstes Halteelement und ein zweites Halteelement vorgesehen, die über eine Bördelverbindung miteinander verbunden sind. Die Membrananordnung ist im Bereich der Bördelverbindung in ihrem Umfangsbereich zwischen dem ersten Halteelement und dem zweiten Halteelement eingespannt, wobei das erste Halteelement einen im wesentlichen parallel zur Membrananordnung verlaufenden Flansch aufweist, der mit einer umlaufenden Endfläche endet. Das zweite Halteelement hat einen im wesentlichen parallel zur Membrananordnung verlaufenden Gegenflansch und einen Bördelüberschlag. Die Bördelverbindung wird dadurch gebildet, daß der Bördelüberschlag über den Umfangsbereich der Membrananordnung und über die umlaufende Endfläche des ersten Halteelementes gebogen ist. Der Umfangsbereich der Membrananordnung überragt die Endfläche des ersten Halteelementes in radialer Richtung mit einem überstehenden Bereich. In einem an die Endfläche des ersten Halteelementes sowie an den überstehenden Bereich der Membrananordnung und an den Bördelüberschlag des zweiten Halteelementes angrenzenden Pressraum ist die Membran aus Elastomerwerkstoff eingespannt.

DE 197 00 733 A1 bezieht sich auf eine Kurbelgehäuse-Entlüftung mit integrierten Zusatzfunktionen. In der Zylinderkopfhaube für eine ein Kurbelgehäuse und einen Zylinderkopf aufweisende Verbrennungskraftmaschine, insbesondere für Kraftfahrzeuge, sind Vorrichtungen zum Abscheiden von Öl integriert. Zusätzlich ist in die Zylinderkopfhaube eine Vorrichtung zum Regulieren des im Kurbelgehäuse herrschenden Druckes eingelassen. Es sind ein Wendeleinsatz zum Abscheiden von Öl sowie ein Feinabscheider, der Vliese, Drahtgestricke, Drahtwolle, Garn oder Granulate enthält, vorgesehen. Die Zylinderkopfhaube umfaßt weiterhin eine Vorrichtung zur Regulierung des Druckes innerhalb des Kurbelgehäuses, die einen Membranträger, eine elastische Membran, eine Membrandichtung und eine Dichtstruktur aufweist.

Gemäß den skizzierten Lösungen des Standes der Technik werden Membrane an den Druckregel-/Gehäuseentlüftungsventilen eingesetzt, die als Elastomermembrane ausgebildet sind. Der Nachteil dieses Werkstoffes ist die starke Abhängigkeit seiner Verformbarkeit von der Temperatur. Bei unter den Gefrierpunkt fallenden Temperaturen verhärtet das Elastomer der Membran. Dies beeinträchtigt die Funktion des Druckregel-/Gehäuseentlüftungsventils erheblich. Ein weiterer Nachteil bei Elastomermembranen ist darin zu erblicken, daß die Motorenöl- und Kraftstoffhersteller häufig die Additivpakete von Motoröl und Kraftstoff ändern, so daß die chemischen Eigenschaften der jeweils zugesetzten Additivpakete auf den Elastomerwerkstoff nicht mehr mit Sicherheit vorherzusagen und abzuschätzen sind.

DE 197 46 763 A1 bezieht sich auf ein membrangesteuertes Druckventil, insbesondere zur Kraftstoffdruckregelung für Verbrennungskraftmaschinen mit Kraftstoffeinspritzung. Das Druckregelventil weist ein aus einem Oberteil und einem Unterteil bestehendes Gehäuse mit einem eine Bohrung umfassenden Ventilsitz, einen darin anlegbaren Ventilverschluss, eine im Gehäuse angeordnete, einen Druckraum und einen Minderdruckraum begrenzende elastische Regelmembran, die zwischen einem minderdruckseitigen Membranteller und einem druckseitigen Membranteller angeordnet ist, eine sich am Membranteller und im inneren des Gehäuseoberteils abstützende Regeldruckfeder und einen am Gehäuseoberteil angeordneten Rohrstutzen auf. Die elastische Regelmembran ist als mittenlochlose thermoplastische Membran ausgebildet und ohne Durchgangsverbindung mit dem druckseitigen Membranteller und dem minderdruckseitigen Membranteller anliegend verbunden.

### Darstellung der Erfindung

Der erfindungsgemäßen Lösung folgend wird als Membrane des Druckregel-/Gehäuseentlüftungsventils eine Membrane aus möglichst dünnwandigem gespritzten thermoplastischen Material eingesetzt. Die Wandstärke dieses thermoplastischen Membranelements liegt zwischen 0,3 bis 0,6 mm. Damit kann der Einsatz einer Elastomermembran umgangen werden, wodurch die Abhängigkeit der Verformbarkeit der Membrane von der Temperatur entfällt. Das thermoplastische Material weist ferner eine wesentlich höhere chemische Beständigkeit gegenüber den dem Motorenöl oder den dem Kraftstoff zugesetzten Additivgruppen auf. Der Einsatz einer Thermoplast-Membran gestattet ferner den Verzicht auf eine Vorspannfeder sowie ein Ventildeckelgehäuse, an dem sich die Vorspannfeder abstützt. Diese werden bei den bisherigen Ausführungen von Druckregel-/Gehäuseentlüftungsventilen eingesetzt, um die Verformbarkeit bzw. Vorspannung der Membrane aus Elastomerwerkstoff zu gewährleisten und können bei der erfindungsgemäßen Ausführung des Druckregel-/Gehäuseentlüftungsventils mit einer Membran aus thermoplastischem Material dünner Wandstärke zukünftig entfallen. Dies bedeutet eine kostengünstigere Herstellbarkeit des Druckregel-/Gehäuseentlüftungsventils und einen einfacheren Aufbau dieser Baukomponente.

Zur Vorspannung der Membran dient bei der vorliegenden Erfindung ein Biegeelement.

Die Membran aus thermoplastischem Material kann in wellenförmiger Struktur ausgebildet sein, was den Vorteil hat, dass keine Zugspannungen an der Einspannstelle der dünnwandigen Membran entstehen und nur Biegespannungen auftreten, die durch das Membranmaterial selbst aufgenommen werden. Ferner kann die Membran in gestufter Form ausgebildet werden. Die Membrane aus thermoplastischem Material kann durch Fügeverfahren, wie zum Beispiel Ultraschallschweißen oder Reibschweißen oder auch durch Verklebung am Gehäuse des Druckregel-/Gehäuseentlüftungsventils befestigt werden. Dies erlaubt es, die thermoplastische Membran ohne zusätzlichen Aufwand und Teilebereitstellung zur endfunktionierenden Einheit am Gehäuse zu komplettieren.

Anstelle einer Vorspannfeder kann nunmehr ein einfach zu montierender Biegebalken, der die dünnwandige Membran aus thermoplastischem Material beaufschlagt, eingesetzt werden, der auf einfache Weise in das Gehäuse des Druckregel-/Gehäuseentlüftungsventils eingesetzt werden kann.

### Zeichnung

Anhand der Zeichnung wird die Erfindung nachstehend eingehender beschrieben.

Es zeigt:
- Figur 1: die perspektivische Ansicht einer in die Zylinderkopfhaube integrierten Kurbelbehäuseentlüftungen mit Abscheidekomponenten,
- Figur 2: die Hintereinanderschaltung der Funktionsgruppen Labyrinth, Zyklon, Feinabscheider und Druckregel-/Gehäuseentlüftungsventil,
- Figur 3: die schematische Wiedergabe eines Druckregel-/Gehäuseentlüftungsventils mit Elastomermembran gemäß des Standes der Technik,
- Figur 4, 4.1: eine Ausführungsvariante einer dünnwandigen Thermoplastmembran in gewellter Form,
- Figur 5, 5.1: eine weitere Ausführungsvanante einer dünnwandigen Membran aus thermoplastischem Material in gestufter Ausführung und
- Detail X: Montagevarianten eines in das Gehäuse des Druckregel-/Gehäuseentlüftungsventils eingeklipsten Biegebalkens.

### Ausführungsvarianten

Figur 1 gibt die perspektivische Ansicht einer in die Zylinderkopfhaube integrierten Kurbelgehäuseentlüftung mit hintereinander geschalteten Abscheidekomponenten wieder.

In eine Zylinderkopfhaube 1 an einer Verbrennungskraftmaschine sind hintereinander geschaltete Komponenten zur Kurbelgehäuseentlüftung integriert. Die Zylinderkopfhaube 1 wird mittels Befestigungsdurchbrüchen 2, die von Schrauben durchsetzt werden, lösbar im Zylinderkopfbereich einer Verbrennungskraftmaschine angebracht und kann von diesem leicht demontiert werden. Im Hohlraum 4 der Zylinderkopfhaube 1 sind Abscheidekomponenten zur Abscheidung von Tröpfchen bzw. Aerosolen aus einem Öl/Gasgemisch enthalten. Es ist ein Vorabscheider 5, der ein Labyrinth 6 aufweist, vorgesehen, in welchen die eintretende Öl/Gas-Strömung einströmt und in dem durch einzelne Rippen 7 gebildeten Labyrinth 6 mehrfach umgelenkt wird. An den Vorabscheider 5 der Abscheidekomponenten schließt sich ein Zyklon 8 an, der eine in der Darstellung gemäß Figur 1 in vertikaler Erstreckung eingebaute Wendel 9 enthält. Die Wendel 9 umfaßt einen oder bevorzugt mehrere Umgänge 10, die von der den Vorabscheider 5 verlassenden Öl/Gasströmung in vertikaler Richtung von oben nach unten durchströmt werden. Beim Durchströmen der Zyklone 8 setzen sich an den Umgängen bzw. an den die Wendel 9 umgebenden Gehäuseinnenseiten der Zyklone 8 einzelne Tröpfchen ab, die dem in eine Überströmöffnung 11 zu einem Feinabscheider 12 überströmenden Öl/Gasgemisch entzogen sind. Im Feinabscheider 12 kann ein ringförmig konfigurierter Garnwickel, ein Vlies, ein Gestrick, ein Drahtgewirr oder ein textiler Überzug vorgesehen sein, mit dem Aerosole aus dem die Zyklone 8 verlassenden und über die Überströmung 11 in den Feinabscheider 12 einströmende Öl/Gasgemische entzogen werden. Im Feinabscheider gereinigt strömt das Öl/Gasgemisch über einen Kanal 14 in ein Druckregel-/Gehäuseentlüftungsventil 15 ein. Dieses umfaßt ein Deckelelement 16, welches eine in ein Gehäuse 18 des Druckregel-/Gehäuseentlüftungsventils 15 eingelassene verformbare Membran 17 abdeckt.

Figur 2 zeigt die Strömung des Öl/Gasgemisches durch die zur Ölabscheidung hintereinander geschalteten Komponenten im Hohlraum einer Zylinderkopfhaube.

Die dickeren Pfeile deuten die die Abscheidekomponenten 5, 8, 12 bzw. 15 durchströmende Öl/Gasgemischströmung an, welche die hintereinander geschalteten Komponenten zur Ölabscheidung 5, 8, 12 und 15 kontinuierlich durchströmt und bei der Passage der hintereinander geschalteten Abscheidekomponenten 5, 8, 12 bzw. 15 eine Reinigung bzw. Entfernung von Öltröpfchen bzw. feingelösten Aerosolen erfährt.

Innerhalb des Vorabscheiders 5 wird die eintretende Öl-/Gasgemischströmung über ein Labyrinth 6 bildende Rippen 7 mehrfach umgelenkt, bevor die aus dem Vorabscheider 5 austretende Öl-/Gasgemischströmung in die Wendel 9 einer Zyklone 8 eintritt, wobei die Wendel 9 vorzugsweise mit mehreren Umgängen 10 ausgestattet ist. Am unteren Ende der Zyklone 8 verläßt die Öl-/Gasgemischströmung die Zyklone und tritt in einen Vorabscheider 12 ein, an dessen unteren Ende ein Auslaß in ein Schmiermittelreservoir oder die Kurbelwanne einer Verbrennungskraftmaschine angedeutet ist. Am oberen Ende des Feinabscheider 12 strömt das Öl-/Gasgemisch in eine Kanal 14 ein, der in ein Druckregelventil 15 mündet, welches gemäß den bekannten Ausbildungen aus dem Stand der Technik mit einem Deckelelement 16 versehen ist, in welchem ein Membranelement 17, in der Regel aus einem Elastomermaterial gefertigt, eingespannt ist. Das Membranelement 17 aus Elastomermaterial kann im Gehäuse 18 auch unmittelbar eingespannt sein.

Figur 3 zeigt die schematische Wiedergabe eines Druckregel-/Gehäuseentlüftungsventils mit Elastomermembran gemäß des Standes der Technik.

Das Membranelement 17 gemäß der Darstellung in Figur 3 besteht aus einem Elastomermaterial, welches über den in Figur 1 mit Position 16 bezeichneten Deckel am Gehäuse 18 eingespannt wird. An ihrem unteren Ende ist zwischen einer Planfläche des Gehäuses 18 und einer Vertiefung im Membranelement 17 ein Regelspalt 19 von etwa 1 mm angedeutet.

Das Membranelement 17 wird durch eine teuer und aufwendig herzustellende Druckfeder 20 beaufschlagt und ist in Richtung des mit Bezugszeichen 23 bezeichneten Doppelpfeiles in vertikale Richtung bewegbar. Die das Membranelement 17 beaufschlagende eintretende Gasströmung ist durch Bezugszeichen 21 markiert und passiert eine in der Planfläche des Gehäuses 18 ausgebildete Eintrittsöffnung 22. Das in Figur 3 dargestellte Membranelement 17, welches aus einem Elastomermaterial gefertigt ist, oszilliert in einem Bereich zwischen 0 und 1 mm je nach Größe des Regelspaltes 19. Bei tiefen Außentemperaturen, wie sie sich beispielsweise in kalten Winternächten einstellen, ist die Oszillation des den Regelspalt 19 begrenzenden Bereiches der Membran 17 aus Elastomermaterial nicht in ausreichendem Maße gewährleistet.

Die Figuren 4 und 4.1 zeigen eine erste Ausführungsvariante einer Membran für ein Druckregel-/Gehäuseentlüftungsventil aus einem thermoplastischen Material mit einem gewellt ausgebildeten Deformationsbereich.

Die in Figur 4 im Querschnitt dargestellte Befestigungsstelle 25, mit dem Gehäuse 18 verbundene Membran 24 ist gewellt ausgebildet. Die Wellenform ist mit Bezugszeichen 38 bezeichnet und erstreckt sich vom Zentrum der Membran 24, welches durch einen angespritzten Stift 32 sowie einen in dieser Ausführungsvariante angespritzten Fuß 26 gebildet ist, in radialer Richtung zum Umfang 35 der Membran 24 aus thermoplastischem Material. In der ersten Ausführungsvariante der Membran 24 aus thermoplastischem Material kann durch die Wellenform der Membran 24 das Auftreten von unzulässig hohen Zugspannungen vermieden werden, es treten vielmehr nur Biegespannungen auf. Durch ein oberhalb der Membran 24 aus thermoplastischem Material in Wellenform angeordnetes Biegeelement 28, zum Beispiel ausgebildet in Gestalt eines Biegebalkens, wird die Membran 24 aus thermoplastischem Material vorgespannt. Die Stirnseite des an die Membran 24 aus thermoplastischem Material angespritzten Fußes 26 fungiert als Begrenzungsfläche eines Regelspaltes oberhalb der in Figur 3 dargestellten Öffnung 22 in der Planfläche des Gehäuses 18 des Druckregel-/Gehäuseentlüftungsventils.

Die Membran 24 aus thermoplastischem Material kann an ihren Verbindungsstellen 25 mit der Innenseite des Gehäuses 18 des Druckregel-/Gehäuseentlüftungsventils durch Ultraschallweißen oder unter Einsatz eines Reibschweißverfahrens befestigt werden. Ferner läßt sich die Umfangsfläche 35 der Membran 24 aus thermoplastischem Material in Wellenform mit dem Gehäuse 18 verkleben. Der in Figur 1 dargestellte Deckel 16, mit dem das Membranelement 17 gemäß der Ausführungsvariante des Druckregel-/Gehäuseentlüftungsventils nach dem Stand der Technik (vgl. Figur 3) bisher am Gehäuse 18 eingespannt war, kann nunmehr entfallen. Die aus thermoplastischem Material gefertigte Membran 24 kann damit ohne zusätzlichen Aufwand und Teilebereitstellung zu einer endfunktionierenden Einheit am Gehäuse 18 komplettiert werden. Mit Bezugszeichen 43 ist die Dicke des thermoplastischen Werkstoffes der Membran 24 mit gewellt ausgeführtem Deformationsbereich markiert, wobei die Wandstärke 43 (s) im Bereich zwischen 0,3 und 0,6 mm liegt.

Das in der Darstellung gemäß Figur 4 mit Bezugszeichen 28 bezeichnete Biegeelement kann an seinen Einspannstellen 29 am Gehäuse 18 einfach eingeklipst werden. Dazu können am Gehäuse 18 gemäß der Darstellung im Detail X Öffnungen 30 bzw. 31 ausgeführt sein. Die Öffnungen 30 bzw. 31 können sich sowohl in vertikale Richtung (vgl. Orientierung der Öffnung 30) als auch in horizontale Richtung (vgl. Orientierung der Öffnungen 31 im Gehäuse 18) erstrecken. In diese im Gehäuse 18 des Druckregel-/Gehäuseentlüftungsventil eingebrachten Öffnungen läßt sich ein Biegeelement 28 in Form eines Biegebalkens mit rundem Querschnitt einfach einklipsen. Dies gestattet sowohl eine einfache Montage wie auch eine einfache Demontage. Anstelle eines kreisförmigen Querschnittes kann das Biegeelement auch in einem anderen Querschnitt, beispielsweise oval oder halbrund ausgebildet werden.

Der Darstellung gemäß Figur 4.1 ist die Draufsicht auf eine Membran 24 aus thermoplastischem Material mit wellenförmig konfiguriertem Deformationsbereich 38 zu entnehmen.

In der Membranfläche 34 der Membran 24 mit gewellt ausgebildetem Deformationsbereich erstrecken sich vom durch den Stift 32 gebildeten Zentrum zur Umfangsfläche 35 Wellen, die Täler sowie Erhebungen aufweisen. Durch einen solcherart in der Membranfläche 34 ausgebildeten Deformationsbereich lassen sich Biegespannungen, die die Membranfläche 34 der Membran 24 belasten, aufnehmen, ohne daß die in einer Wandstärke 43 zwischen 0,3 bis 0,6 mm ausgebildete Membran 24 aus thermoplastischem Material Schaden nimmt. Der Biegebalken 28 erstreckt sich über die freie Fläche der Membranfläche 34 innerhalb des Gehäuses 18. Entlang der Umfangsfläche 35 ist die Membranfläche 34 der Membran 24 aus thermoplastischem Material an Befestigungsstellen 25 mit dem Gehäuse dauerhaft verbunden. Die Länge, mit der das beispielsweise als Biegebalken ausgeführte Biegeelement 28 die Membranfläche 34 der Membran 24 überspannt, ist mit Bezugszeichen 40 gekennzeichnet. Das beispielsweise als Biegebalken ausgeführte Biegeelement 28 kann an einer Anlagefläche 33 des an der Membranfläche 34 im Zentrum angespritzten Stiftes 32 anliegen, so daß eine Auslenkung und damit ein Verlust von Vorspannung bei Druckbeaufschlagung der Membranfläche 34 der Membran 24 unterbleibt.

Den Darstellungen gemäß der Figuren 5 und 5.1 ist eine weitere Ausführungsvariante einer dünnwandigen, aus einem thermoplastischem Material gefertigten Membran zu entnehmen.

Im Unterschied zur in Figur 4 dargestellten ersten Ausführungsvariante einer Membran 24 aus thermoplastischem Material kann gemäß einer zweiten Ausführungsvariante die Membran auch in Stufenform als gestufte Membram 27 ausgebildet sein. Analog zur mit wellenförmigem Deformationsbereich 38 versehen Membran 24 aus thermoplastischem Material gemäß der Darstellung in Figur 4, kann die gestuft ausgebildete Membran 27 aus thermoplastischem Material gefertigt, an Einspannstellen 25 mit der Innenseite des Gehäuses 18 des Druckregel-/Gehäuseentlüftungsventils verbunden sein. Auch diese Befestigungsstellen 25 zwischen einer in Stufenform ausgebildeten Membran 27 aus thermoplastischem Material mit dem Gehäuse 18 des Druckregel-/Gehäuseentlüftungsventils können auf dem Wege der Verklebung, des Ultraschallschweißens oder durch Einsatz des Reibschweißverfahrens erzeugt werden. Im Unterschied zur Ausbildung des Deformationsbereiches 38 der Membran 24 aus thermoplastischem Material in Wellenform enthält die Ausführungsvariante der Membran 27 in Stufenform eine Abfolge ringförmig verlaufender, unterschiedlich tiefer Stufen. Diese Ausführungsvariante der Membran 27 aus thermoplastischem Material stellt sicher, daß in der Membran 27 bei Druckbeaufschlagung durch das einströmende Gas 21 (vgl. Darstellung gemäß Figur 3) Zugspannungen vermieden werden und lediglich Biegespannungen auftreten. Auch die in Figur 5 im Querschnitt dargestellte, in Stufenform ausgebildete Membran 27 ist in einer Wandstärke 43 (s) im Bereich zwischen 0,3 und 0,6 mm ausgebildet. Analog zur ersten Ausführungsvariante gemäß Figur 4 ist auch die in Figur 5 im Querschnitt dargestellte Membran 27 in Stufenform durch ein in das Gehäuse 18 des Druckregel-/Gehäuseentlüftungsventils beispielsweise eingeklipstes Biegeelement 28 beaufschlagt. Das Biegeelement 28 ist an seinen Montagestellen 41 bzw. 42 in Öffnungen 30 bzw. 31 (vgl. Darstellung gemäß Detail X) des Gehäuses 18 eingeklipst. Diese Öffnungen können, wie vorstehend bereits beschrieben, entweder in vertikale Richtung oder auch in horizontale Richtung orientiert sein. Das Biegeelement 28, welches von den Öffnungen 30 bzw. 31 aufgenommen ist, kann sowohl in kreisförmigem, als auch in ovalem Querschnitt ausgebildet sein, so daß sich dessen leichte Montage bzw. Demontage ohne Einsatz zusätzlicher Werkzeuge vornehmen läßt.

Der Darstellung der weiteren Ausführungsvariante eines Membranelementes 27 aus thermoplastischem Material gemäß Figur 5 ist darüber hinaus zu entnehmen, daß ein Membranboden 37 sich ringförmig erstreckt und einen Regelspalt 19 (vgl. Darstellung gemäß Figur 3) begrenzt.

Vom Membranboden 37 ringförmig umgeben ist an der Membran 27 aus thermoplastischem Material gemäß der Ausführungsvariante in Figur 5 ein Plateau 39 begrenzt. Das in Spritzgußtechnik gefertigte, in Stufenform ausgebildete Membranelement 27 umfaßt einen am Membranplateau 39 angespritzten Stift 32, der eine Anlagefläche 33 für das die Membran 27 aus thermoplastischem Material überspannende Biegeelement 28 (vgl. Darstellung gemäß Figur 5.1) darstellt.

Die Ausführung der Membran 27 in Stufenform gestattet es in vorteilhafter Weise, den Stift 32, der sich im wesentlichem im Zentrum der Membranfläche 34 der Membran 27 in Stufenform befindet, direkt an das Membranplateau 39 anzuspritzen. Ferner ist mit dem Spritzgießverfahren die dünne Wandstärke 43 im Bereich zwischen 0,3 und 0,6 mm problemlos erzeugbar; darüber hinaus bietet das Spritzgießherstellungsverfahren der Membranen aus thermoplastischem Material, sei es in gewellter Form gemäß Figur 4, sei es in gestufter Form gemäß Figur 5 den Vorteil, die den Regelspalt 19 begrenzende Stirnfläche am Fuß 26 bzw. dem Membranboden 37 unmittelbar bei der Herstellung des Bauteils zu erzeugen, ohne daß eine Nachbearbeitung erforderlich ist.

Der Draufsicht auf die Membran 27 aus thermoplastischem Material in Stufenform gemäß Figur 5.1 ist zu entnehmen, daß sich vom durch den Stift 32 gebildeten Zentrum der Membranfläche 34 die Stufenformation in abnehmender Stufentiefe vom Zentrum 32 in Richtung auf die Umfangsfläche 35 in radiale Richtung erstreckt. Die Membranfläche 34 der in Stufenform ausgebildeten Membran 27 aus thermoplastischem Material wird vom Biegeelement 28, welches in einer Längenerstreckung 40 ausgebildet ist, überspannt. Das Biegeelement ist an den in Figur 5 dargestellten Montagestellen 41 bzw. 42, beispielsweise in das Gehäuse 18 des Druckregel-/Gehäuseentlüftungsventils eingeklipst und stützt sich lediglich an der Anlagefläche 33 des im Zentrum der Membranfläche 34 vorgesehenen Stiftes 32 ab. Dadurch wird eine Auslenkung des balkenförmig konfigurierten Biegeelementes 28 in horizontale Richtung vermieden, so daß die durch das Biegeelement 28 aufgebrachte Vorspannung konstant gehalten werden kann.

Das in den Figuren 4, 4.1, 5 und 5.1 dargestellte, hier als Biegebalken ausgeführte Biegeelement 28 wird in das Gehäuse 18 des Druckregel-/Gehäuseentlüftungsventils 15 eingeklipst, nachdem die mit einem wellenförmigen Deformationsbereich oder mit einem gestuft ausgebildeten Deformationsbereich aus thermoplastischem Material gefertigte Membran 24 bzw. 27 an ihren Verbindungsstellen 25 mit der Innenseite des Gehäuses 18 verschweißt oder verklebt worden ist. Das Druckregel-/Gehäuseentlüftungsventil 15 gemäß den Ausführungsvarianten nach den Figuren 4 und 4.1 bzw. 5 und 5.1 sitzt an exponierter Stelle am höchsten Punkt der Zylinderkopfhaube an der Verbrennungskraftmaschine, da an dieser Position eine bestmögliche Entnahme der Kurbelgehäusegase einer Verbrennungskraftmaschine, sei es eine selbstzündende oder eine fremdgezündete Verbrennungskraftmaschine, durchgeführt werden kann. Neben dem Einsatz des erfindungsgemäß ausgestalteten Druckregel-/Gehäuseentlüftungsventils 15 an Zylinderkopfhauben 1 von Verbrennungskraftmaschinen mit Kurbelgehäuseentlüftung kann das vorgeschlagene Druckregel-/Gehäuseentlüftungsventil auch an anderen Aggregaten, zum Beispiel Anbauaggregaten zur Ölabscheidung, eingesetzt werden.

### Bezugszeichenliste

- 1: Zylinderkopfhaube
- 2: Befestigungsdurchbruch
- 3: Schraubverbindung
- 4: Hohlraum
- 5: Vorabscheider
- 6: Labyrinth
- 7: Rippen
- 8: Zyklon
- 9: Wendel
- 10: Umgang
- 11: Überströmöffnung
- 12: Feinabscheider (Aerosol-Abscheidung)
- 13: Garnwickel, Vlies, Gestrick, Textil
- 14: Kanal
- 15: Druckregel-/Gehäuseentlüftungsventil
- 16: Deckel
- 17: Membranelement
- 18: Gehäuse
- 19: Regelspalt
- 20: Druckfeder
- 21: Gaseintrittsströmung
- 22: Gehäuseöffnung
- 23: Vertikalbewegung Membran
- 24: Thermoplastmembran (gewellte Ausführung)
- 25: Befestigungsstelle Membran/Gehäuse
- 26: angespritzter Fuß
- 27: Thermoplastmembran (gestufte Ausführung)
- 28: Biegeelement
- 29: Einspannstelle Biegeelement
- 30: vertikale Gehäuseöffnung
- 31: horizontale Gehäuseöffnung
- 32: angespritzter Stift
- 33: Anlagefläche
- 34: Membranfläche
- 35: Umfang
- 36: Vertiefung
- 37: Membranboden
- 38: radiales Wellenprofil
- 39: Membranplateau
- 40: Längserstreckung Biegeelement
- 41: erste Montagestelle
- 42: zweite Montagestelle
- 43: Wandstärke (s)

## Patentansprüche

1. Druckregel-/Gehäuseentlüftungsventil für Verbrennungskraftmaschinen bzw. Anbauaggregate zur Abscheidung von Schmierstoffen und/oder Aerosolen mit diesem vorgeschalteten Abscheideeinrichtungen (5, 8, 12), mit einem Gehäuse (18), in welches eine in vertikale Richtung (23) bewegbare Membran (17, 24, 27) eingelassen ist, welche an Befestigungsstellen (25) am Gehäuse (18) aufgenommen ist, **gekennzeichnet durch** ein eine Membranfläche (34) mit angespritztem Stift (32) überspannendes Biegeelement (28), **durch** das die Membran (24, 27) mittels des Stifts (32) beaufschlagt wird.

2. Druckregel-/Gehäuseentlüftungsventil gemäß Anspruch 1, **dadurch gekennzeichnet, dass** die Wandstärke (43) der Membran (24, 27) im Bereich zwischen 0,3 bis 0,6 mm liegt.

3. Druckregel-/Gehäuseentlüftungsventil gemäß Anspruch 1, **dadurch gekennzeichnet, dass** die Membran (24) aus thermoplastischem Material in radiale Richtung vom Zentrum (32) zum Umfang (35) in gewellter Form (38) ausgebildet ist.

4. Druckregel-/Gehäuseentlüftungsventil gemäß Anspruch 1, **dadurch gekennzeichnet, dass** die Membran (27) aus thermoplastischem Material in radiale Richtung gesehen mit stufenförmigen Vertiefungen, Erhebungen (36, 39) versehen ist.

5. Druckregel-/Gehäuseentlüftungsventil gemäß Anspruch 1, **dadurch gekennzeichnet, dass** die Membran (24, 27) mit Deformationsbereich (38; 36, 39) als Spritzgussbauteil gefertigt ist.

6. Druckregel-/Gehäuseentlüftungsventil gemäß Anspruch 1, **dadurch gekennzeichnet, dass** Befestigungsstellen (25) der Membran (24, 27) aus thermoplastischem Material am Gehäuse (18) als Ultraschall-Schweißstellen ausgeführt sind.

7. Druckregel-/Gehäuseentlüftungsventil gemäß Anspruch 1, **dadurch gekennzeichnet, dass** Befestigungsstellen (25) der Membran (24, 27) aus thermoplastischem Material am Gehäuse (18) als Reibschweißstellen ausgeführt sind.

8. Druckregel-/Gehäuseentlüftungsventil gemäß Anspruch 1, **dadurch gekennzeichnet, dass** Befestigungsstellen (25) der Membran (24, 27) aus thermoplastischem Material am Gehäuse (18) als Klebestellen beschaffen sind.

9. Druckregel-/Gehäuseentlüftungsventil gemäß Anspruch 1, **dadurch gekennzeichnet, dass** mit dem Biegeelement (28) die Größe eines Regelspaltes (19) beeinflussbar ist.

10. Druckregel-/Gehäuseentlüftungsventil gemäß Anspruch 1, **dadurch gekennzeichnet, dass** das Biegeelement (28) als in Öffnungen (30, 31) des Gehäuses (18) einklipsbarer Biegebalken ausgebildet ist.

11. Druckregel-/Gehäuseentlüftungsventil gemäß Anspruch 10, **dadurch gekennzeichnet, dass** die Öffnungen (30) im Gehäuse (18) in vertikale Richtung verlaufend ausgebildet sind.

12. Druckregel-/Gehäuseentlüftungsventil gemäß Anspruch 10, **dadurch gekennzeichnet, dass** die Öffnungen (31) im Gehäuse (18) in horizontaler Richtung verlaufend ausgebildet sind.

13. Druckregel-/Gehäuseentlüftungsventil gemäß Anspruch 5, **dadurch gekennzeichnet, dass** der an die Membran (24, 27) angespritzte Stift (32) eine Anlagefläche (33) für ein Biegeelement (28) umfaßt.

14. Druckregel-/Gehäuseentlüftungsventil gemäß Anspruch 5, **dadurch gekennzeichnet, dass** der an die Membran (24, 27) aus thermoplastischem Material angespritzte Stift (32) an einem Membranplateau (39) angeordnet ist.

15. Druckregel-/Gehäuseentlüftungsventil gemäß Anspruch 10, **dadurch gekennzeichnet, dass** das Biegeelement (28) eine kreisförmige oder ovale Querschnittsfläche aufweist.

16. Druckregel-/Gehäuseentlüftungsventil gemäß Anspruch 1, **dadurch gekennzeichnet, dass** die Membran (24, 27) aus einem thermoplastischen Material geringer Wandstärke (43) mit einem sich in radiale Richtung erstreckenden Deformationsbereich (38, 36, 39) gefertigt ist.

## Claims

1. Pressure regulating valve/housing venting valve for internal combustion engines or add-on assemblies for depositing lubricants and/or aerosols having depositing devices (5, 8, 12) which are connected upstream of said valve, having a housing (18) into which a diaphragm (17, 24, 27) which can move in the vertical direction (23) is countersunk, said diaphragm (17, 24, 27) being held at attachment points (25) on the housing (18), **characterized by** a bending element (28) which engages over a diaphragm surface (34) with a pin (32) which is integrally injection-moulded on, which bending element (28) acts on the diaphragm (24, 27) by means of the pin (32).

2. Pressure regulating valve/housing venting valve according to Claim 1, **characterized in that** the wall thickness (43) of the diaphragm (24, 27) is in the range between 0.3 and 0.6 mm.

3. Pressure regulating valve/housing venting valve according to Claim 1, **characterized in that** the diaphragm (24) is formed from thermoplastic material in the radial direction from the centre (32) to the circumference (35) in a corrugated shape (38).

4. Pressure regulating valve/housing venting valve according to Claim 1, **characterized in that** the diaphragm (27) which is made of thermoplastic material is provided with step-shaped depressions and elevations (36, 39) viewed in the radial direction.

5. Pressure regulating valve/housing venting valve according to Claim 1, **characterized in that** the diaphragm (24, 27) is fabricated with a deformation region (38; 36, 39) as an injection-moulded component.

6. Pressure regulating valve/housing venting valve according to Claim 1, **characterized in that** attachment points (25) for the diaphragm (24, 27) which is made of thermoplastic material are embodied on the housing (18) as ultrasonic weld points.

7. Pressure regulating valve/housing venting valve according to Claim 1, **characterized in that** attachment points (25) of the diaphragm (24, 27) which is made of thermoplastic material are embodied on the housing (18) as friction welding points.

8. Pressure regulating valve/housing venting valve according to Claim 1, **characterized in that** attachment points (25) for the diaphragm (24, 27) which is made of thermoplastic material are formed on the housing (18) as adhesive points.

9. Pressure regulating valve/housing venting valve according to Claim 1, **characterized in that** the size of a standard gap (19) can be influenced with the bending element (28).

10. Pressure regulating valve/housing venting valve according to Claim 1, **characterized in that** the bending element (28) is embodied as a bending bar which can be clipped into openings (30, 31) in the housing (18).

11. Pressure regulating valve/housing venting valve according to Claim 10, **characterized in that** the openings (30) in the housing (18) are embodied such that they extend in the vertical direction.

12. Pressure regulating valve/housing venting valve according to Claim 10, **characterized in that** the openings (30) in the housing (18) are embodied such that they extend in the horizontal direction.

13. Pressure regulating valve/housing venting valve according to Claim 5, **characterized in that** the pin (32) which is integrally injection-moulded onto the diaphragm (24, 27) comprises a bearing face (33) for a bending element (28).

14. Pressure regulating valve/housing venting valve according to Claim 5, **characterized in that** the pin (32) which is integrally injection-moulded onto the diaphragm (24, 27) which is made of thermoplastic material is arranged on a diaphragm plateau (39).

15. Pressure regulating valve/housing venting valve according to Claim 10, **characterized in that** the bending element (28) has a circular or oval cross-sectional face.

16. Pressure regulating valve/housing venting valve according to Claim 1, **characterized in that** the diaphragm (24, 27) is propagated from a thermoplastic material with a small wall thickness (43) and a deformation area (38, 36, 39) which extends in the radial direction.

## Revendications

1. Soupape de régulation de pression/de purge de boîtier pour moteurs à combustion interne ou groupes rapportés pour la séparation de lubrifiants et/ou d'aérosols à l'aide de dispositifs de séparation (5, 8, 12) montés en amont de celle-ci, comprenant un boîtier (18) dans lequel est insérée une membrane (17, 24, 27) mobile dans la direction verticale (23) attachée par des points de fixation (25) sur le boîtier (18),
**caractérisée par**
un élément de flexion (28) recouvrant une surface de membrane (34) avec broche (32) rapportée par injection, par lequel la membrane (24, 27) est sollicitée au moyen de la broche (32).

2. Soupape de régulation de pression/de purge de boîtier selon la revendication 1,
**caractérisée en ce que**
l'épaisseur de paroi (43) de la membrane (24, 27) est de l'ordre de 0,3 mm à 0,6 mm.

3. Soupape de régulation de pression/de purge de boîtier selon la revendication 1,
**caractérisée en ce que**
la membrane (24) en matériau thermoplastique est ondulée (38) dans la direction radiale depuis le centre (32) jusqu'à la périphérie (35).

4. Soupape de régulation de pression/de purge de boîtier selon la revendication 1,
**caractérisée en ce que**
vue dans la direction radiale, la membrane (27) en matériau thermoplastique est munie de creux et d'élévations (36, 39) étagés.

5. Soupape de régulation de pression/de purge de boîtier selon la revendication 1,
**caractérisée en ce que**
la membrane (24, 27) ayant une zone de déformation (38 ; 36, 39) est une pièce moulée par injection.

6. Soupape de régulation de pression/de purge de boîtier selon la revendication 1,
**caractérisée en ce que**
des points de fixation (25) de la membrane (24, 27) en matériau thermoplastique sur le boîtier (18) sont des points soudés par ultrasons.

7. Soupape de régulation de pression/de purge de boîtier selon la revendication 1,
**caractérisée en ce que**
des points de fixation (25) de la membrane (24, 27) en matériau thermoplastique sur le boîtier (18) sont des points soudés par friction.

8. Soupape de régulation de pression/de purge de boîtier selon la revendication 1,
**caractérisée en ce que**
des points de fixation (25) de la membrane (24, 27) en matériau thermoplastique sur le boîtier (18) sont des points de collage.

9. Soupape de régulation de pression/de purge de boîtier selon la revendication 1,
**caractérisée en ce que**
l'élément de flexion (28) permet d'influencer la grandeur d'une fente de réglage (19).

10. Soupape de régulation de pression/de purge de boîtier selon la revendication 1,
**caractérisée en ce que**
l'élément de flexion (28) est une barre de flexion pouvant être encliquetée dans des ouvertures (30, 31) du boîtier (18).

11. Soupape de régulation de pression/de purge de boîtier selon la revendication 10,
**caractérisée en ce que**
les ouvertures (30) dans le boîtier (18) s'étendent dans la direction verticale.

12. Soupape de régulation de pression/de purge de boîtier selon la revendication 10,
**caractérisée en ce que**
les ouvertures (31) dans le boîtier (18) s'étendent dans la direction horizontale.

13. Soupape de régulation de pression/de purge de boîtier selon la revendication 5,
**caractérisée en ce que**
la broche (32) rapportée par injection sur la membrane (24, 27) présente une surface d'appui (33) pour un élément de flexion (28).

14. Soupape de régulation de pression/de purge de boîtier selon la revendication 5,
**caractérisée en ce que**
la broche (32) rapportée par injection sur la membrane (24, 27) en matériau thermoplastique est disposée sur un plateau (39) de la membrane.

15. Soupape de régulation de pression/de purge de boîtier selon la revendication 10,
**caractérisée en ce que**
l'élément de flexion (28) présente une surface de section transversale circulaire ou ovale.

16. Soupape de régulation de pression/de purge de boîtier selon la revendication 1,
**caractérisée en ce que**
la membrane (24, 27) est fabriquée à partir d'un matériau thermoplastique d'une faible épaisseur de paroi (43) avec une zone de déformation (38, 36, 39) s'étendant dans la direction radiale.
